# EUROPÄISCHE PATENTANMELDUNG

(11) **EP 1 752 928 A1**
(43) Veröffentlichungstag der Anmeldung: **14.02.2007**
(21) Anmeldenummer: 06117596.4
(22) Anmeldetag: 20.07.2006
(51) Int. Cl.: G07C 9/00

(54) **Verfahren zur Kontrolle des Zugangs für einen von Personen zugänglichen Bereich, insbesondere für einen durch eine Tür abgeschlossenen Raum**

(30) Priorität: 28.07.2005 EP 05106990
(71) Anmelder: INVENTIO AG, 6052 Hergiswil (CH)
(72) Erfinder: Gerstenkorn, Bernhard, 6030, Ebikon (CH)
(74) Vertreter: Gaussmann, Andreas

(57) **Zusammenfassung**

Bei einem Verfahren zur Kontrolle des Zugangs für einen von Personen zugänglichen Bereich, insbesondere für einen durch eine Tür (1) abgeschlossenen Raum, ist eine erste mobile Kommunikationseinheit (20) vorgesehen, auf der wenigstens ein Zugangscode hinterlegt ist. Ferner ist wenigstens eine zweite mobile Kommunikationseinheit (30) und eine Empfängereinheit (10) zum Empfangen des Zugangscodes vorgesehen. Der Zugangscode wird von der ersten Kommunikationeinheit (20) an die zweite Kommunikationseinheit (30) gesendet. Von dieser zweiten Kommunikationseinheit (30) wird der Zugangscode an die Empfängereinheit (10) gesendet. Nach einer erfolgreichen Überprüfung des Zugangscodes durch die Empfängereinheit (10) wird der Zugang freigegeben.

## Beschreibung

Die vorliegende Erfindung betrifft ein Verfahren zur Kontrolle des Zugangs für einen von Personen zugänglichen Bereich, insbesondere für einen durch eine Tür abgeschlossenen Raum. Zur Durchführung des Verfahrens ist eine erste mobile Kommunikationseinheit, auf der wenigstens ein Zugangscode hinerlegt ist, und eine Empfängereinheit zum Empfangen des Zugangscodes vorgesehen. Die Empfängereinheit dient zur Überprüfung des Zungangscodes und gibt den Zugang nach einer erfolgreichen Überprüfung des Zugangscodes frei.

Moderne Zutrittskontrollsysteme von Gebäuden werden häufig mit einer Chipkarte bedient, auf der ein elektronischer Schlüssel hinterlegt ist. Neben diesem elektronischen Schlüssel können auf einer derartigen Chipkarte auch benutzerspezifische Daten, wie beispielsweise eine persönliche Visitenkarte oder dergleichen, gespeichert sein. Zudem können die Daten auf der Chipkarte mit einem Verfallsdatum versehen sein, so dass die Benutzung der Chipkarte nur für einen bestimmten Zeitraum möglich ist. Allerdings besteht bei einer derartigen Chipkarte der Nachteil, insbesondere wenn diese die einzige Kontrollinstanz des Türschlosses bildet, dass die Chipkarte an unbefugte Dritte weitergegeben oder verloren werden kann.

Aus dem Stand der Technik sind bereits einige Lösungen zu dieser Problematik bekannt. So beschreibt beispielsweise die US 2002/0180582 A1 ein Verfahren für die Zugangskontrolle zu einer durch ein Schloss versperrten Umgebung, wobei ein erster Zugangscode in einer ersten Speichereinheit gespeichert wird und ein zweiter Zugangscode in einer zweiten Speichereinheit einer elektronischen Schlüsseleinheit gespeichert wird. Die vorzugsweise durch ein Mobiltelefon gebildete elektronische Schlüsseleinheit übermittelt den zweiten Zugangscode an eine Kontrolleinheit des Schlosses. Anschließend wird der übermittelte zweite Zugangscode mit dem in der ersten Speichereinheit gespeicherten ersten Zugangscode verglichen und, falls der erste Zugangscode mit dem zweiten Zugangscode übereinstimmt, das Schloss freigegeben. Das Mobiltelefon ist dabei derart eingerichtet, dass die zweite Speichereinheit eine Vielzahl von Zugangscodes für eine Vielzahl von Gebäuden speichern kann. Auf diese Weise kann der Benutzer eine gezielte Auswahl eines Zugangscodes treffen und diesen an die Kontrolleinheit der Schlosseinrichtung übermitteln.

Bei diesem bekannten Verfahren hat es sich als nachteilig erwiesen, dass der auf dem Mobiltelefon gespeicherte Zugangscode nur von einem Benutzer verwendbar ist, der im Besitz des Mobiltelefons ist und den PIN-Code zur Freischaltung des Mobiltelefons kennt. In der Regel handelt es sich dabei um ein und dieselbe Person. Aus diesem Grund ist das Zutrittsrecht in Form des Zugangscodes nur bei einer Überlassung des Mobiltelefons und Bekanntgabe des PIN-Codes an einen Dritten übertragbar.

Der Erfindung liegt die **Aufgabe** zu Grunde, ein Verfahren zur Kontrolle des Zugangs für einen von Personen zugänglichen Bereich so weiterzubilden, dass ein Zutrittsrecht in Form eines Zugangscodes unter Gewährleistung der Sicherheit an weitere befugte Personen verteilt werden kann.

Zur Lösung dieser Aufgabe ist bei einem Verfahren zur Kontrolle des Zugangs für einen von Personen zugänglichen Bereich, insbesondere für einen durch eine Tür abgeschlossenen Raum, mit einer ersten mobilen Kommunikationseinheit, auf der wenigstens ein Zugangscode hinterlegt ist, mit wenigstens einer zweiten mobilen Kommunikationseinheit und mit einer Empfängereinheit zum Empfangen des Zugangscodes, in Übereinstimmung mit Anspruch 1 erfindungsgemäß vorgesehen, dass das Verfahren folgende Schritte umfasst:
a) Senden des Zugangscodes von der ersten Kommunikationseinheit an die zweite Kommunikationseinheit;
b) Senden des Zugangscodes von der zweiten Kommunikationseinheit an die Empfängereinheit;
c) Überprüfung des Zugangscodes durch die Empfängereinheit und
d) Freigabe des Zugangs bei einer erfolgreichen Überprüfung.

Das erfindungsgemäße Verfahren beruht auf der Erkenntnis, dass durch den Einsatz mehrerer mobiler Kommunikationseinheiten, die eingerichtet sind, den wenigstens einen Zugangscode untereinander und an die Empfängereinheit zu übermitteln, ein Zugangskontrollsystem geschaffen wird, bei dem die Übertragung eines Zutrittsrechts mittels der durch den Benutzer mitgeführten Kommunikationseinheit einfach, aber dennoch sicher erfolgen kann.

Das erfindungsgemäße Verfahren ermöglicht es weiterhin, dass die auf den verschiedenen Kommunikationseinheiten gespeicherten Zugangscodes beispielsweise von einer zentralen Rechnereinheit an ausgewählte Kommunikationseinheiten übermittelt werden und somit auch während des vorgesehenen Benutzungszeitraumes verändert oder gesperrt werden können.

Mit der Erfindung wird ein Verfahren bereitgestellt, das vorzugsweise für die Zugangskontrolle von Aufzügen und Gebäuden, Büros, Wohnungen und einzelnen Räumen in derartigen Einheiten eingesetzt wird. Zur Übermittlung der Daten in Form von Codesequenzen, die neben den Zugangscodes weitere Daten umfassen können, wird vorzugsweise eine drahtlose Kommunikation zwischen den Einheiten verwendet. Als Kommunikationsnetzwerk ist vorzugsweise ein Nahfeld-Kommunikationssystem vorgesehen. Dies bedeutet, dass die Kommunikation zwischen den jeweiligen Einheiten nur innerhalb eines Nahfeldes möglich ist. Auf diese Weise kann sichergestellt werden, dass kein unerlaubter Zugriff auf das Kommunikationsnetzwerk erfolgt und möglicherweise Zugangscodes ausspioniert werden. Der Begriff "Einheit" bildet bei der vorliegenden Erfindung einen Oberbegriff für die Kommunikationseinheiten und die Empfängereinheit.

Vorteilhafte Weiterbildungen des erfindungsgemäßen Verfahrens sind in den Ansprüchen 2 bis 11 beschrieben.

Bei einer vorteilhaften Weiterbildung des Verfahrens ist vorgesehen, dass der Zugangscode nur dann gesendet und empfangen wird, wenn die miteinander kommunizierenden Einheiten in einer vorbestimmten Entfernung voneinander beabstandet sind. Zweckmäßigerweise beträgt diese Entfernung weniger als circa zehn Meter, vorzugsweise weniger als circa einen Meter. So kann vorgesehen werden, dass der Zugangscode von der ersten Kommunikationseinheit an die zweite Kommunikationseinheit nur dann übertragen werden kann, wenn die beiden Kommunikationseinheiten nahe aneinander gehalten werden, beispielsweise in einer Entfernung von wenigen Zentimetern. Für eine derartige drahtlose, funkbasierte Datenübertragung können herkömmliche Schnittstellen, insbesondere Infrarotschnittstellen, und als Übertragungsstandard insbesondere der NFC-Standard verwendet werden.

In Weiterbildung des erfindungsgemäßen Verfahrens wird vorgeschlagen, dass der Zugangscode mit wenigstens einem Attribut versehen wird und/oder wenigstens ein Attribut des Zugangscodes verändert wird. Zweckmäßigerweise ist hierbei vorgesehen, dass das Attribut von der ersten Kommunikationseinheit oder von der zweiten Kommunikationseinheit erstellt oder verändert wird. Dabei kann als Attribut unter anderem eine bestimmte Laufzeit oder ein Kopierschutz vergeben werden. Dies ermöglicht, dass der Zugangscode in Form eines elektronischen Schlüssels kopiersicher und nicht editierbar auf einem Mobiltelefon gespeichert wird. Andererseits kann auch ein Attribut vorgesehen werden, demnach eine beschränkte Anzahl von Kopien von dem elektronischen Schlüssel erstellt werden kann beziehungsweise der elektronische Schlüssel nur gelöscht werden kann.

Als weitere Sicherheitsbarriere kann vorgesehen werden, dass der Zugang nur innerhalb einer vorbestimmten Zeitdauer freigegeben wird. So kann beispielsweise der Zugang für eine erste Personengruppe nur tagsüber und für eine zweite Personengruppe nur nachts zugelassen werden. Um dies zu ermöglichen, kann die Empfängereinheit und/oder die mobile Kommunikationseinheit dementsprechend eingerichtet sein und/oder der Zugangscode selbst entsprechend generiert werden.

Zur Einrichtung einer zeitunabhängigen Sicherheitsmaßnahme wird in einer vorteilhaften Weiterbildung des Verfahrens der Zugangscode nach einer vorbestimmten Anzahl von Benutzungen zur Freigabe des Zugangs gelöscht. Die Löschung kann nach ein- oder mehrmaliger Benutzung und entweder automatisch oder durch eine eine zentrale Rechnereinheit bedienende, berechtigte Person erfolgen.

Zur Hinterlegung des Zugangscodes auf der ersten Kommunikationseinheit generiert eine Rechnereinheit den Zugangscode und übermittelt diesen an die erste Kommunikationeinheit. Dabei kann die Übermittlung von der Rechnereinheit an die erste Kommunikationseinheit mittels eines globalen, lokalen oder eines Nahfeld-Kommunikationsnetzwerkes erfolgen. Alternativ kann auch eine drahtgebundene Leitung zur Datenübertragung eingesetzt werden.

Vorzugsweise wird als erste Kommunikationseinheit und/oder zweite Kommunikationseinheit ein Mobiltelefon verwendet. So kann vermieden werden, dass der Benutzer neben seinem Mobiltelefon eine weitere mobile Kommunikationseinheit mitführen muss.

In Weiterbildung des erfindungsgemäßen Verfahrens wird vorgeschlagen, dass der Zugangscode mittels der ersten Kommunikationseinheit und/oder mittels der zweiten Kommunikationseinheit bearbeitet wird. Auf diese Weise kann beispielsweise ein Zugangscode eines Türschlosses mit der mobilen Kommunikationseinheit gesperrt werden, ohne dass hierzu die Empfängereinheit oder eine zentrale Rechnereinheit bedient werden muss.

Nachfolgend wird die Erfindung unter Bezugnahme auf die Zeichnung weiter erläutert.

Die Fig. 1 zeigt schematisch ein Zugangskontrollsystem für einen durch eine Tür 1 abgeschlossenen Raum, beispielsweise für einen Aufzug. Die Tür 1 ist mit einem elektronischen Türschloss 2 und einer Empfängereinheit 10 ausgestattet. Das Zutrittskontrollsystem umfasst ferner eine erste mobile Kommunikationseinheit 20 und eine zweite mobile Kommunikationseinheit 30. Zur Freigabe des Türschlosses 2 ist ein elektronischer Schlüssel in Form eines Zugangscodes erforderlich, der von einer zentralen Rechnereinheit 40 generiert und an eine Speichereinheit 21 der ersten Kommunikationseinheit 20 übermittelt wird.

Dieser Zugangscode könnte nun von der ersten Kommunikationseinheit 20 direkt an die Empfängereinheit 10 des Türschlosses 2 übermittelt werden. Allerdings ist vorrangig vorgesehen, dass der Zugangscode zur Übertragung des Zutrittrechts auf eine andere Person an die zweite Kommunikationseinheit 30 gesendet wird. Vor dieser Übermittlung des Zugangscodes kann der Benutzer der ersten Kommunikationseinheit 20 wahlweise den Zugangscode bearbeiten. Dazu wählt der Benutzer in einem Menü über ein Display 23 und eine Tastatur 24 der ersten Kommunikationseinheit 20 die gewünschte Funktion, beispielsweise "Kopieren", aus und sendet anschließend die Kopie des Zugangscodes durch Auswahl der Funktion "Übertragen" an die zweite Kommunikationseinheit 30. Zur Übertragung des Zugangscodes weist die erste Kommunikationseinheit 20 eine Schnittstelle 22 und die zweite Kommunikationseinheit 30 eine Schnittstelle 32 zur drahtlosen, funkbasierten Datenübertragung auf. Hierbei erfolgt die Datenübertragung nur wenn sich die erste Kommunikationseinheit 20 in einem Nahfeld der zweiten Kommunikationseinheit 30 oder umgekehrt befindet. Beispielsweise beträgt die Entfernung zwischen den Schnittstellen 22, 23 nur wenige Zentimeter. Als Übertragungsstandard wird der NFC-Standard verwendet. Der übermittelte Zugangscode wird in einer Speichereinheit 31 der zweiten Kommunikationseinheit 30 gespeichert.

Im Rahmen der Bearbeitung des Zugangscodes durch die erste Kommunikationseinheit 20 kann der Zugangscode mit einem Attribut versehen werden oder ein bereits durch die Rechnereinheit 40 vergebenes Attribut verändert werden. Vorzugsweise wird als Attribut eine bestimmte Laufzeit oder ein Kopierschutz vergeben. Ebenso kann vorgesehen werden, dass die zweite Kommunikationseinheit 30 berechtigt wird, ebenfalls bestimmte Veränderungen an dem Zugangscode vornehmen zu dürfen.

Nach erfolgreicher Übertragung des Zugangscodes von der ersten Kommunikationseinheit 20 an die zweite Kommunikationseinheit 30 kann nun eine Freigabe des Türschlosses 2 mittels der zweiten Kommunikationseinheit 30 erreicht werden. Hierzu wird die zweite Kommunikationseinheit 30 mit ihrer Schnittstelle 32 nahe an eine Schnittstelle 12 der Empfängereinheit 10 gehalten, so dass eine drahtlose Übermittlung des Zugangscodes mittels eines Nahfeld-Netzwerkes und dem NFC-Standard möglich ist. Zur Bedienung der zweiten Kommunikationseinheit 30 anhand einer Menüführung weist die zweite Kommunikationseinheit 30 ein Display 33 und eine Tastatur 34 auf. Nachdem die Empfängereinheit 10 den so übermittelten Zugangscode empfangen und in der Speichereinheit 11 hinterlegt hat, wird dieser mit einem von der Rechnereinheit 40 auf einer Speichereinheit 11 der Empfängereinheit 10 hinterlegten Original-Zugangscode verglichen. Im Falle der Übereinstimmung des Zugangscodes mit dem Original-Zugangscode löst die Empfängereinheit 10 ein Steuersignal zur Freigabe des Türschlosses 2 aus.

Um auch höchsten Sicherheitsanforderungen ausreichend Rechnung zu tragen, kann die zweite Kommunikationseinheit 30 und/oder die Empfängereinheit 10 so eingerichtet werden, dass die Freigabe des Türschlosses 2 nur so lange erfolgt, wie sich die zweite Kommunikationseinheit 30 innerhalb einer bestimmten Entfernung der Empfängereinheit 10, insbesondere innerhalb eines Nahfeldes, befindet. Alternativ kann der Zugangscode auch so programmiert sein, dass das Türschloss 2 nur innerhalb einer vorbestimmten Zeitdauer oder zu einem bestimmten Zeitpunkt freigegeben wird. Ferner kann die Freigabe des Türschlosses 2 auch nur dann aktiviert werden, wenn sich sowohl die erste Kommunikationseinheit 20 als auch die zweite Kommunikationseinheit 30 innerhalb einer vorbestimmten Entfernung der Empfängereinheit 10 befinden. Um eine Benutzung der Kommunikationseinheiten 20, 30 durch unbefugte Personen auszuschließen, kann jegliche Übermittlung des Zugangscodes durch eine der Einheiten 20, 30 durch eine vorgeschaltete PIN-Code-Abfrage gesichert werden.

Weiterhin kann der Zugangscode für das Türschloss 2 mit der ersten Kommunikationseinheit 20 gesperrt werden, ohne dass hierzu die zentrale Rechnereinheit 40 bedient werden muss. Hierzu hält der Berechtigte die erste Kommunikationseinheit 20 an die Empfängereinheit 10 und wählt in dem Menü die Option "Sperren" zur Sperrung des Zugangscodes auf. So kann ein anderer Benutzer nicht mit der zweiten Kommunikationseinheit 30 und dem dort hinterlegten Zugangscode das Türschloss 2 öffnen.

Das beschriebene Verfahren für die Zugangskontrolle zu einem durch die Tür 1 abgeschlossenen Raum zeichnet sich insbesondere dadurch aus, dass der elektronische Schlüssel in Form eines Zugangscodes von der ersten Kommunikationseinheit 20 auf die zweite Kommunikationseinheit 30 auf einfache Weise durch drahtlose Datenübermittlung übertragbar ist, wobei die Sicherheit dadurch gewährleistet wird, dass die Kommunikationseinheiten 20, 30 nur nach einer PIN-Code-Abfrage benutzbar sind und die Datenübertragung nur in einem Nahfeld möglich ist.

## Patentansprüche

1. Verfahren zur Kontrolle des Zugangs für einen von Personen zugänglichen Bereich, insbesondere für einen durch eine Tür (1) abgeschlossenen Raum, mit einer ersten mobilen Kommunikationseinheit (20), auf der wenigstens ein Zugangscode hinterlegt ist, mit wenigstens einer zweiten mobilen Kommunikationseinheit (30) und mit einer Empfängereinheit (10) zum Empfangen des Zugangscodes, wobei das Verfahren folgende Schritte umfasst:
a) Senden des Zugangscodes von der ersten Kommunikationseinheit (20) an die zweite Kommunikationseinheit (30);
b) Senden des Zugangscodes von der zweiten Kommunikationseinheit (30) an die Empfängereinheit (10);
c) Überprüfung des Zugangscodes durch die Empfängereinheit (10) und
d) Freigabe des Zugangs bei einer erfolgreichen Überprüfung.

2. Verfahren nach Anspruch 1, **dadurch gekennzeichnet, dass** der Zugangscode nur dann gesendet und empfangen wird, wenn die miteinander kommunizierenden Einheiten in einer vorbestimmten Entfernung voneinander beabstandet sind.

3. Verfahren nach Anspruch 2, **dadurch gekennzeichnet, dass** die Entfernung weniger als circa zehn Meter, vorzugsweise weniger als einen Meter, beträgt.

4. Verfahren nach einem der Ansprüche 1 bis 3, **dadurch gekennzeichnet, dass** der Zugangscode mit wenigstens einem Attribut versehen wird oder wenigstens ein Attribut des Zugangscodes verändert wird.

5. Verfahren nach Anspruch 4, **dadurch gekennzeichnet, dass** das Attribut von der ersten Kommunikationseinheit (20) oder von der zweiten Kommunikationseinheit (30) erstellt oder verändert wird.

6. Verfahren nach Anspruch 4 oder 5, **dadurch gekennzeichnet, dass** als Attribut eine bestimmte Laufzeit oder ein Kopierschutz vergeben wird.

7. Verfahren nach einem der Ansprüche 1 bis 6, **dadurch gekennzeichnet, dass** der Zugang nur innerhalb einer vorbestimmten Zeitdauer freigegeben wird.

8. Verfahren nach einem der Ansprüche 1 bis 7, **dadurch gekennzeichnet, dass** der Zugangscode nach einer vorbestimmten Anzahl von Benutzungen zur Freigabe des Zugangs gelöscht wird.

9. Verfahren nach einem der Ansprüche 1 bis 8, **dadurch gekennzeichnet, dass** eine Rechnereinheit (40) den Zugangscode generiert und an die erste Kommunikationseinheit (20) übermittelt.

10. Verfahren nach einem der Ansprüche 1 bis 9, **dadurch gekennzeichnet, dass** als erste Kommunikationseinheit (20) oder zweite Kommunikationseinheit (30) ein Mobiltelefon verwendet wird.

11. Verfahren nach einem der Ansprüche 1 bis 10, **dadurch gekennzeichnet, dass** der Zugangscode mittels der ersten Kommunikationseinheit (20) oder mittels der zweiten Kommunikationseinheit (30) bearbeitet wird.
